# EUROPÄISCHE PATENTANMELDUNG

(11) **EP 4 432 273 A1**
(43) Veröffentlichungstag der Anmeldung: **18.09.2024**
(21) Anmeldenummer: 23162310.9
(22) Anmeldetag: 16.03.2023
(51) Int. Cl.: G09G 5/00

(54) **VERFAHREN ZUM RECHNERGESTÜTZTEN BETREIBEN EINER SICHEREN OPTISCHEN ANZEIGE**

(71) Anmelder: Siemens Mobility GmbH, 81739 München (DE)
(72) Erfinder: Hellmann, Tobias, 38550 Isenbüttel (DE); Schubert, David, 38162 Cremlingen/Weddel (DE)
(74) Vertreter: Siemens Patent Attorneys

(57) **Zusammenfassung**

Die Erfindung betrifft ein Verfahren zum rechnergestützten Betreiben einer sicheren optischen Anzeige bei dem eine optische Anzeigevorrichtung (AV) einen ersten Prozessor (P1) aufweist, der die Anzeigevorrichtung (AV) steuert, ein erster Computer (C1) einen zweiten Prozessor (P2) aufweist, der erste Anzeigedaten zur Verarbeitung und Anzeige durch die Anzeigevorrichtung (AV) an den ersten Prozessor (P1) sendet,
der erste Computer (C1) einen dritten Prozessor (P3) aufweist, der die ersten Anzeigedaten berechnet, ein zweiter Computer (C2) einen vierten Prozessor (P4) aufweist, der zweite Anzeigedaten redundant zu den ersten Anzeigedaten berechnet,
ein Vergleicher (VGL) einen Datenvergleich unter Berücksichtigung der ersten Anzeigedaten und der zweiten Anzeigedaten durchführt,
ein einen Fehler angebendes Fehlersignal erzeugt wird, falls der Datenvergleich ergibt, dass die ersten Anzeigedaten und die zweiten Anzeigedaten unzulässig voneinander abweichen. Es wird vorgeschlagen, in der Anzeigevorrichtung (AV) erste Prüfsummen (CS) für ersten Anzeigedaten berechnet werden, in dem zweiten Computer (C2) zweite Prüfsummen (CS) für zweiten Anzeigedaten berechnet wird,
der Vergleicher (VGL die ersten Prüfsummen (CS) und die zweiten Prüfsummen (CS) miteinander vergleicht. Die Erfindung hat den Vorteil, dass für die Sichere Anzeige am Markt verfügbare Hardware ohne Hardwaremodifikationen verwendet werden kann.

## Beschreibung

Die Erfindung betrifft Verfahren zum rechnergestützten Betreiben einer sicheren optischen Anzeige. Außerdem betrifft die Erfindung eine bahntechnische Anlage, die eingerichtet ist, dieses Verfahren durchzuführen. Zuletzt betrifft die Erfindung ein Computerprogramm sowie eine Bereitstellungsvorrichtung für dieses Computerprogramm, wobei das Computerprogramm mit Programmbefehlen zur Durchführung dieses Verfahrens ausgestattet ist.

Einige Anwendungen in der Bahntechnik aber auch in anderen Industriebereichen erfordern eine Bildschirmanzeige, die korrekt und unverfälscht sein muss, um korrekte Schlussfolgerungen ziehen zu können (im Rahmen dieser Erfindungsbeschreibung als sichere Anzeige bezeichnet). Unverfälscht soll bedeuten, dass die Anzeige nicht durch zufällige Hard/Softwarefehler verändert wird. Eine sichere Anzeige kann durch Auswahl geeigneter Hardwarekomponenten in bekannter Weise sichergestellt werden. Mit dem Einsatz neuerer Bildschirme und Übertragungsstandards sind herkömmliche Verfahren zunehmend schwieriger umzusetzen, weil verfügbare Hardware und Treiber immer kürzeren Lebenszyklen unterliegen. Daher wäre hier ein weitgehend hardwareunabhängiges Verfahren wünschenswert.

Die Aufgabe der Erfindung besteht darin, ein Verfahren sowie eine bahntechnische Anlage zum rechnergestützten Betreiben einer sicheren optischen Anzeige anzugeben, bei dem bzw. bei der eine sichere Anzeige möglichst weitgehend unabhängig von der eingesetzten Hardware gewährleistet werden kann. Außerdem ist es Aufgabe der Erfindung, ein Computerprogrammprodukt bzw. eine Bereitstellungsvorrichtung für dieses Computerprogrammprodukt anzugeben, welches bei dem genannten Verfahren bzw. in der bahntechnischen Anlage eingesetzt werden kann.

Zur Lösung der Aufgabe wird erfindungsgemäß ein Verfahren zum rechnergestützten Betreiben vorgeschlagen.

Vorgeschlagen wird demnach ein Verfahren zum rechnergestützten Betreiben einer sicheren optischen Anzeige bei dem
a) eine optische Anzeigevorrichtung einen ersten Prozessor aufweist, der die Anzeigevorrichtung steuert,
b) ein erster Computer einen zweiten Prozessor aufweist, der erste Anzeigedaten zur Anzeige durch die Anzeigevorrichtung über eine erste Schnittstelle an den ersten Prozessor sendet, der die Anzeigedaten empfängt,
c) der erste Computer einen dritten Prozessor aufweist, der die ersten Anzeigedaten berechnet,
d) ein zweiter Computer einen vierten Prozessor aufweist, der zweite Anzeigedaten redundant zu den ersten Anzeigedaten berechnet (Redundanz bedeutet im Sinne des Anspruchswortlautes daher, dass die ersten Anzeigedaten und die zweiten Anzeigedaten denselben darzustellenden Inhalt haben),
e) ein Vergleicher einen Datenvergleich unter Berücksichtigung der ersten Anzeigedaten und der zweiten Anzeigedaten durchführt,
f) ein einen Fehler angebendes Fehlersignal erzeugt wird (beispielsweise durch den Vergleicher oder einen beliebigen anderen Prozessor, vorzugsweise jedoch nicht durch den ersten Prozessor, zweiten Prozessor oder dritten Prozessor), falls der Datenvergleich ergibt, dass die ersten Anzeigedaten und die zweiten Anzeigedaten unzulässig voneinander abweichen.

Um die sichere optische Anzeige zu betreiben, sind Anzeigedaten erforderlich. Diese enthalten die Anweisungen, welche in der optischen Anzeige in ein Anzeigeergebnis (enthaltend darzustellende Anzeigeinformationen), vorzugsweise ein Bild (enthaltend darzustellende Bildinformationen), umgesetzt werden. Unter Anzeigedaten sind also die Daten zu verstehen, die zur Erzeugung eines vollständigen Anzeigeergebnisses erforderlich sind. Diese können beispielsweise in einem Anzeigedatensatz zusammengefasst sein. Sollen insbesondere in der optischen Anzeige wiederholt Anzeigeergebnisse erzeugt werden (um zeitliche Änderungen darzustellen), sind die Anzeigedaten entsprechend der Wiederholungsfrequenz der Anzeige jeweils zu erneuern oder aufzufrischen.

Als optische Anzeige wird eine Anzeige verstanden, die zur Anzeige der anzuzeigenden Informationen optische Signale erzeugt. Vorzugsweise handelt es sich um ein Display mit einer Anzeigefläche, auf der die Informationen optisch angezeigt werden. Vorzugsweise kann dieses Display eine Vielzahl von Bildpunkten (Pixeln) aufweisen, mit deren Hilfe die optischen Informationen dargestellt werden. Als sichere Anzeige wird eine Anzeige verstanden, bei deren Betrieb die Sicherheit, d. h. die Wahrscheinlichkeit sehr hoch ist, dass keine Fehlinformationen übertragen oder zumindest weiterverarbeitet werden. Dies bezieht sich nicht zwingend auf die Zuverlässigkeit der Anzeige selbst, sondern auf die Wahrscheinlichkeit, dass eine falsche Anzeige sofort detektiert und dementsprechend eine Warnung ausgegeben werden kann. Dies kann allerdings auch Hardwarefehler in der eingesetzten Rechenumgebung beinhalten.

Die Anforderungen an die Zertifizierung sicherheitsrelevanter Anwendungen beispielsweise in der Bahntechnik sind sehr hoch. Gemäß der internationalen Norm IEC 61508 beziehungsweise spezifisch für den Bahnbereich gemäß der europäischen Norm EN 50129 werden für Sicherheitsfunktionen (Safety) vier Sicherheits-Integritätslevel oder Englisch Safety Integrity Level (SIL) beziehungsweise Sicherheits-Anforderungsstufen unterschieden. Hierbei stellt der Sicherheits-Integritätslevel 4 die höchste und der Sicherheits-Integritätslevel 1 die niedrigste Stufe der Sicherheits-Integrität dar. Der jeweilige Sicherheits-Integritätslevel beeinflusst das Vertrauensintervall eines Messwertes dahingehend, dass das Vertrauensintervall umso kleiner ist, je höher der Sicherheits-Integritätslevel ist, der seitens der jeweiligen Vorrichtung zu erfüllen ist. Die Dimension der Sicherheit der verschiedenen Sicherheits-Integritätslevel lässt sich anschaulich mit der zu erwartenden Häufigkeit eines Ausfalls des sicherheitsrelevanten Systems MTBF (Mean Time Between Failures) beschreiben. Diese liegt bei SIL-1 im Bereich von 10 ... 100 Jahren (kurz a), bei SIL-2 im Bereich von 100 ... 1000 a, bei SIL-3 im Bereich von 1000 ... 10000 a, und bei SIL-4 im Bereich von 10000 ... 100000 a.

Bezogen auf eine sichere Anzeige bedeutet dies nun, dass Anzeigefehler (wenn vorhanden) so zuverlässig aufgedeckt werden müssen, dass diese nur in den oben bezifferten angegebenen Fällen unentdeckt bleiben und diese die spezifisch im Anwendungsfall erforderlichen Sicherheitsanforderungen erfüllt. Mit anderen Worten ist die zum Einsatz kommende Hardware und Software nicht notwendig so sicher auszulegen, dass eine falsche Anzeige als solche mit der oben angegebenen Wahrscheinlichkeit ausgeschlossen werden kann, sondern es muss nur mit der aus der geforderten Wahrscheinlichkeit resultierenden Sicherheit ausgeschlossen werden können, dass der Bahnbetrieb mit falschen Informationen weiterläuft. Hierzu eignet sich vorzugsweise eine dementsprechende Fehlermeldung. Die MTBF der Hardware fließt in die gesamtheitliche Sicherheitsbetrachtung eine Bahntechnischen Anlage ebenfalls in unsere Sicherheitsnachweisführung ein.

Ein Vergleicher, auch Voter genannt, ist eine Einrichtung zur Ermittlung einer Funktionsfähigkeit redundanter Systeme. Mehrheitsentscheidungssysteme, kurz MooN Systeme, werden der aktiven Redundanz zugeordnet (Majoritätsredundanz). Sie werden als Mittel zur Steigerung der Fehlertoleranz von Systemen, für die eine hohe Betriebssicherheit (Safety) gegen Ausfall oder Auftreten von Fehlern gefordert wird, eingesetzt. Es gibt verschiedene Architekturen von MooN Systemen. Praktische Anwendungen finden sich in simplex (1oo2), duplex (2oo2), triplex (2oo3) und quadruplex (3oo4) Architekturen wieder, Die Ergebnisse der MooN Systeme werden von dem Mehrheitsentscheider (Voter) verglichen, um das Ergebnis der Mehrheit weiterzugeben. Die Weitergabe des Ergebnisses erfolgt, solange mindestens M der N Systeme funktionieren (gilt z. B. für Hardwarekomponenten und Maschinen) bzw. M der N Ergebnisse beim Vergleichen übereinstimmen (gilt z. B. für Daten und Messwerte). Anderenfalls gilt das Gesamtsystem als ausgefallen, und es kann ein Fehler ausgegeben werden.

Ein Voter kann softwaretechnisch oder hardwaretechnisch realisiert sein. Ein softwaretechnisch realisierter Voter besteht aus einem Programmmodul für das Vergleichen, auch Voting genannt, welches als Eingaben die oben genannten Ergebnisse verarbeitet und als Ausgabe einen Fehler oder auch eine Freigabe generiert. Hardwaretechnisch kann ein Voter auch als Analogrechner ausgeführt sein, der ein Voting durch eine logische Verknüpfung der Bausteine des Analogrechners durchführt. Insbesondere kann ein Programmmodul auch auf einem Prozessor laufen, der selber an der Erzeugung der Ergebnisse nicht beteiligt ist. Hierdurch entsteht eine hardwaretechnische Trennung der Aufgaben der Erzeugung der Ergebnisse auf der einen Seite und der Bewertung der Ergebnisse durch Vergleichen auf der anderen Seite. Dies hat den Vorteil, dass die Verfahrensschritte der Erzeugung der Ergebnisse sowie des Vergleichens der Ergebnisse sich weniger beeinflussen können und dadurch die Betriebssicherheit des Prozesses des Vergleichens gesteigert werden kann.

Rechnergestützt oder computerimplementiert ist eine Vorrichtung, wenn diese mindestens einen Computer oder Prozessor aufweisen, oder ein Verfahren, wenn mindestens ein Computer oder Prozessor mindestens einen Verfahrensschritt des Verfahrens ausführt.

Eine Rechenumgebung ist eine IT-Infrastruktur, bestehend aus Komponenten wie Computern, Speichereinheiten, Programmen und aus mit den Programmen zu verarbeitenden Daten, die zur Ausführung mindestens einer Applikation, die eine Aufgabe zu erfüllen hat, verwendet werden. Die IT-Infrastruktur kann auch aus einem Netzwerk der genannten Komponenten bestehen.

Recheninstanzen (oder kurz Instanzen) bilden innerhalb einer Rechenumgebung funktionale Einheiten aus, die Applikationen (gegeben beispielsweise durch eine Anzahl von Programmmodulen) zugeordnet werden können und diese ausführen können. Diese funktionalen Einheiten bilden bei der Ausführung der Applikation physikalisch (beispielsweise Computer, Prozessor) und/oder virtuell (beispielsweise Programmmodul) in sich geschlossene Systeme.

Computer sind elektronische Geräte mit Datenverarbeitungseigenschaften. Computer können beispielsweise Clients, Server, Handheld-Computer, Kommunikationsgeräte und andere elektronische Geräte zur Datenverarbeitung sein, die Prozessoren und Speichereinheiten aufweisen können und über Schnittstellen auch zu einem Netzwerk zusammengeschlossen sein können.

Prozessoren können beispielsweise Wandler, Sensoren zur Erzeugung von Messsignalen oder elektronische Schaltungen sein. Bei einem Prozessor kann es sich um einen Hauptprozessor (engl. Central Processing Unit, CPU), einen Mikroprozessor, einen Mikrocontroller, oder einen digitalen Signalprozessor, möglicherweise in Kombination mit einer Speichereinheit zum Speichern von Programmbefehlen und Daten handeln. Auch kann unter einem Prozessor ein virtualisierter Prozessor oder eine Soft-CPU verstanden werden.

Speichereinheiten können als computerlesbarer Speicher in Form eines Arbeitsspeichers (engl. Random-Access Memory, RAM) oder Datenspeichers (Festplatte oder Datenträger) ausgeführt sein.

Programmmodule sind einzelne Software-Funktionseinheiten, die einen erfindungsgemäßen Programmablauf von Verfahrensschritten ermöglichen. Diese Software-Funktionseinheiten können in einem einzigen Computerprogramm oder in mehreren miteinander kommunizierenden Computerprogrammen verwirklicht sein. Die hierbei realisierten Schnittstellen können softwaretechnisch innerhalb eines einzigen Prozessors umgesetzt sein oder hardwaretechnisch, wenn mehrere Prozessoren zum Einsatz kommen.

Schnittstellen können hardwaretechnisch, beispielsweise kabelgebunden oder als Funkverbindung, oder softwaretechnisch, beispielsweise als Interaktion zwischen einzelnen Programmmodulen eines oder mehrerer Computerprogramme, realisiert sein.

Wesentlich für die Erfindung ist, dass die (den durch die Anzeigevorrichtung anzuzeigenden Inhalt beschreibenden) Anzeigedaten in dem dritten Prozessor berechnet und in erste (durch die Anzeige der Anzeigevorrichtung verarbeitbare) Steuerdaten in dem ersten Prozessor und zweite (redundant berechnete, nicht für eine Anzeige durch die o. g. Anzeigevorrichtung bestimmte) Steuerdaten in dem vierten Prozessor berechnet werden. Eine redundante Berechnung bedeutet im Zusammenhang mit dieser Erfindung mit anderen Worten eine doppelte Berechnung von Steuerdaten desselben Inhalts. Anders ausgedrückt werden die für die Erstellung der Steuerdaten erforderlichen Daten parallel durch zwei Prozessoren, nämlich den ersten Prozessor und den vierten Prozessor verarbeitet. Hierbei müssen sich unter der Voraussetzung, dass keine Fehler auftreten, Steuerdaten mit identischem Inhalt ergeben. Dies macht die ersten Steuerdaten und die zweiten Steuerdaten einem Vergleichen mit dem vorstehend bereits erläuterten Voting-Prozess zugänglich, für den Vergleich selbst die erfindungsgemäß gebildeten Prüfsummen verwendet werden.

Wesentlich ist nun, dass
g) in der Anzeigevorrichtung erste Prüfsummen für die durch den ersten Prozessor zur Steuerung zu verwendenden ersten Anzeigedaten berechnet wird,
h) in dem zweiten Computer zweite Prüfsummen für die durch den vierten Prozessor berechneten zweiten Anzeigedaten berechnet wird,
i) der Vergleicher die ersten Anzeigedaten und die zweiten Anzeigedaten derart berücksichtigt, dass dieser die ersten Prüfsummen und die zweiten Prüfsummen miteinander vergleicht.

Die Erfindung kann folgendermaßen zusammengefasst werden. Um Bildfehler (insbesondere auch durch Hardwarefehler) zu entdecken, werden zwei Computersysteme mit der gleichen Software eingesetzt. Auf dem zweiten Computer (Referenzrechner) berechnet die Software anhand der Inhalte (in Form der Anzeigedaten), die anzeigt werden sollen, die zweiten (Soll-)Prüfsummen. Der Anwender nutzt jedoch den ersten Computer (Bedienrechner) für die sichere Anzeige, welcher die Anzeigedaten an die Anzeigevorrichtung übertragt und die ersten (Ist-)Prüfsummen von der Anzeigevorrichtung abfragt. In einem sicheren Vergleicher (in der Bahntechnik z.B. in einem Stellwerk) werden die (Soll- und Ist-)Prüfsummen verglichen und bei Abweichung entsprechende Reaktionen ausgelöst (zumindest die Generierung eines Fehlersignals, weiterführend auch Befehle, die eine Reaktion auf die fehlerhafte Darstellung ermöglichen wie zum Beispiel ein Abbruch von sicherheitskritischen Bedienungen, die Notbremsung eines Fahrzeugs oder die Belegtmeldung von Streckenabschnitten). Auf diese Weise wird die korrekte Übertragung der Anzeige vom ersten Computer (Bediencomputer) bis hin zur Anzeigevorrichtung (im Folgenden synonym auch Monitor genannt) sichergestellt. Die zweiten (Soll-)Prüfsummen und ersten (Ist-)Prüfsummen unterscheiden sich datentechnisch nicht voneinander und werden daher im Folgenden auch namentlich nicht unterschieden, sondern als erste und zweite Prüfsummen lediglich hinsichtlich ihres Berechnungsortes gekennzeichnet. An dieser Stelle sollte die Unterscheidung zwischen Soll-Prüfsummen und Ist-Prüfsummen lediglich das Verständnis des erfindungsgemäßen Vorgehens unterstützen. Wesentlich für die Erfindung ist es, dass zu einer Prüfsumme, die in der Anzeigevorrichtung berechnet wird, immer eine zugehörige Prüfsumme existiert, die in dem zweiten Computer berechnet wird, so dass diese Prüfsummen in einem Vergleicher miteinander verglichen werden können.

Die Erfindung hat den Vorteil, dass für die Konfiguration der Hardware, also des ersten Computers, des zweiten Computers und die Anzeige, marktübliche Komponenten verwendet werden können. Die Arbeitsweise des ersten Prozessors und des zweiten Prozessors kann dabei mit der vorinstallierten Software erfolgen (gegebenenfalls muss die Software durch ein Zusatzprogramm ergänzt werden), wobei die Funktion mittels des zweiten Computers überprüft wird, in dessen vierten Prozessor (CPU) eine Software abläuft, die die Verfahrensschritte im zweiten Prozessor und ersten Prozessor genau nachvollzieht und daher redundant Steuerdaten sowie Prüfsummen erzeugen kann, wobei die Sicherheit durch den Vergleicher gewährleistet wird.

Vorzugsweise wird vorgeschlagen, dass die Anzeigedaten für eine mehrkanalige Anzeige auf mehrere Kanäle verteilt werden und eine Prüfsumme für jeden Kanal berechnet wird.

Hierbei wird eine gebräuchliche Datenstruktur verwendet. Der Anzeigedatensatz besteht aus kleineren Einheiten von vorzugsweise 1 Byte, die in der zugehörigen Speichereinheit adressiert werden können. Vorzugsweise werden diese Einheiten für jeden Kanal in einen Datenblock zusammengefasst. Hierbei wird auf eine gebräuchliche Datenstrukturierung zurückgegriffen, was vorteilhaft eine Programmierung der verwendeten Software vereinfacht. Dabei müssen die Daten in den Datenblöcken nicht mit der Datenstrukturierung der Bildinformationen (unterteilt nach Pixeln) übereinstimmen. Durch eine Adressierung, die in an sich bekannter Weise verwendet wird, können die die einzelnen Farbwerte der Pixel beschreibenden Daten in den Datenblöcken abgelegt und wieder aufgefunden werden.

Die Prüfsummen werden dann in an sich bekannter Weise beispielsweise unter Verwendung eines CRC-Algorithmus berechnet. Werden Datenblöcke mit einer Größe von 1 Byte verwendet, kann beispielsweise ein CRC16-Algorithmus Anwendung finden (hierzu im Folgenden mehr). Der Algorithmus interpretiert die Daten als Polynom und teilt diese durch ein Generatorpolynom - in diesem Fall das Generatorpolynom 0x8005. Der Rest dieser Polynomdivision ist die Prüfsumme. Die 16 steht für die Länge der Prüfsumme (16 Bit). CRC steht für cyclic redundancy check bzw. zyklische Redundanzprüfung. Dieser Algorithmus ist an sich bekannt.

Die kanalweise Berechnung der Prüfsummen erleichtert vorteilhaft die Interpretation des Ergebnisses des Votings. Erkannte Fehler können einem Kanal zugeordnet werden und die Fehlersuche in der Folge effizienter gestaltet werden.

Vorzugsweise wird vorgeschlagen, dass bei dem Berechnen der Anzeigedaten in einem Anzeigedatensatz enthaltene Farbwerte für in der Anzeigevorrichtung darzustellende Pixel verwendet werden, indem auf der Grundlage einer Farbwertabbildung jeweils mit den Farbwerten korrespondierende Anzeigewerte berechnet werden.

Die Erfindung macht sich bei dieser Ausführung die im Folgenden näher beschriebenen Besonderheiten der Prüfsummenbildung zunutze. Die Monitore berechnen nicht direkt mit dem empfangenden Bild die Prüfsummen, sondern übersetzen davor den Farbwert aller Bildpunkte für jeden Farbkanal (z. B. drei Farbkanäle, beispielsweise rot, grün, blau, bei farbiger Darstellung. Bei monochromer Darstellung werden alle drei Farbkanäle die gleichen Werte haben, um Graustufen darzustellen.) in die Farbwerte beschreibende 16-Bit-Werte (0-65535, s. u. Farbwertabbildung), deren Gesamtheit die Steuerdaten bildet. Über diese 16-Bit-Werte werden anschließend mit einem Prüfsummenalgorithmus die Prüfsummen berechnet. Der CRC16-Algorithmus berechnet dann zum Beispiel für jeden
Datenblock eine 16-Bit-Prüfsumme. (nicht zu verwechseln - der 16-Bit-Wert ist somit nicht die 16-Bit-Prüfsumme).

Weil bei der Übersetzung jeder Farbwert eines Farbkanals eineindeutig immer in den gleichen, genau einen 16-Bit-Wert umgewandelt wird, ist dies als eine mathematische Abbildung zu verstehen, und daher wird das Verfahren, wie die Farbwerte auf neue Werte abgebildet werden, Farbwertabbildung genannt. Der Vorteil der Erfindung liegt darin, dass bei bekannter Farbwertabbildung in dem zweiten Computer eine Berechnung der Prüfsummen redundant erfolgen kann und hierdurch softwaretechnisch eine sichere Anzeige mit Prüfung redundant erzeugter Steuerdaten für die Anzeige durch einen Vergleicher gewährleistet werden kann.

Unter der Farbwertabbildung im Sinne der Erfindung ist die pixelweise Zuordnung von darstellbaren Farbwerten zu anzuzeigenden Bildinhalten zu verstehen, die dadurch das Verhalten eines Computers und einer Anzeigevorrichtung (Monitor) zur Anzeige von anzuzeigenden Inhalten aus einer auf dem Computer laufenden Anwendung (Computerprogramm) beeinflusst (bei dem Computer handelt es sich vorzugsweise um den ersten Computer). Die Farbwertabbildung beschreibt somit abstrakt einen technischen Prozess, an dem der erste Prozessor, der zweite Prozessor und der dritte Prozessor beteiligt sind, wobei in diesem technischen Prozess die Anzeigedaten durch Software modifiziert werden. Auf diesem Wege können konkret als Umsetzung der Farbwertabbildung beispielsweise ein ursprünglicher Anzeigedatensatz mit den Anzeigedaten in einen Steuerdatensatz zur Ansteuerung der Anzeigevorrichtung umgewandelt werden. Abhängig von den im Einzelnen die Farbwertabbildung umsetzenden Berechnungsschritten werden unterschiedliche Prüfsummen berechnet, welche sich der zugehörigen Farbwertabbildung zuordnen lassen und jeweils einen Prüfdatensatz ergeben. Eine Möglichkeit, wie die genannten Prozessoren interagieren können, wird im Folgenden näher beschrieben.

Mit dem erfindungsgemäßen Konzept wird vorteilhaft sichergestellt, dass anzuzeigende Daten von Programmen (zum Beispiel eine Software mit dem Namen "Vicos OC 100") fehlerfrei auf dem Monitor dargestellt werden. Das Programm läuft auf dem dritten Prozessor (CPU vom ersten Computer) und legt fest, was angezeigt werden soll. Diese Informationen werden über den zweiten Prozessor (GPU vom ersten Computer) an den ersten Prozessor (Mikroprozessor im Monitor) gesendet. Der erste Prozessor stellt diese Informationen auf der Anzeige dar und der Anwender sieht ein durch das Programm zur Anzeige vorgesehenes Bild. Weit verbreitet ist es, dass das Programm für jeden Farbkanal (z.B. rot, grün und blau) für die Farbwerte einen Datenblock erstellt, mit einer Strukturierung von 1 Byte als kleinster Einheit im Datenblock. Selbstverständlich können auch kürzere oder längere Einheiten verwendet werden, aber dies ist in der Praxis selten.

Das angezeigte Bild von dem Programm kann im dritten Prozessor durch andere Programme und das Betriebssystem, im zweiten Prozessor und im ersten Prozessor verändert werden. Dies kann für den Benutzer sichtbar oder nicht sichtbar sein, zum Beispiel:
A) für den dritten Prozessor: der Windows Nachtmodus, der den gesamten Bildschirminhalt rötlich einfärbt (sichtbar).
B) für den zweiten Prozessor: die Grafikkarte kann das Bildsignal verlustbehaftet komprimieren, damit über die erste Schnittstelle (DisplayPort-Kabel) mehr Bilder pro Sekunde übertragen werden können (normalerweise durch den Nutzer nicht wahrnehmbar)
C) für den ersten Prozessor: der Mikroprozessor kann die Bildinformationen umwandeln, damit die Pixel korrekt angesteuert werden können (läuft im Hintergrund).

Die Prüfsummen werden vom ersten Prozessor (Microprozessor im Computerbildschirm) folgendermaßen berechnet:
A) das über die erste Schnittstelle empfangende Bildschirmbild wird in drei Datenblöcken bearbeitet und/oder gespeichert (beispielsweise Rot, Grün, Blau - aber auch Cr [Red-Green Chrominance], Y [Grundhelligkeit], Cb [Blue-Yellow Chrominance] ist möglich). Für jedes Pixel in jedem Datenblock stehen vorzugsweise 16 Bit an Speicher (z. B. 2 Byte) zur Verfügung (hierzu im Folgenden noch mehr).
B) mit dem CRC-Algorithmus (16 Bit, Name: Buypass) wird für jeden Datenblock (im Monitor) eine Prüfsumme (16 Bit lang) berechnet.

Das Problem, welches erfindungsgemäß zu lösen war, liegt darin, dass der Einfluss der Datenverarbeitung durch den ersten Prozessor, den zweiten Prozessor und den dritten Prozessor auf das darzustellende Bild von mehreren Faktoren abhängt und sich ändern kann (andere Bildschirmauflösung, andere Hardware, ...). Daher ist es anfangs auch unbekannt, wie aus den Farbwerten des Programms (Vicos OC 100) die Datenblöcke (zur Anzeige durch den Monitor) gebildet werden, wie also die Farbwertabbildung genau verläuft. Daher gibt es zwei Methoden, um die aktuelle Farbwertabbildung festzustellen:
1) Rückgriff auf bekannte Testprüfsummen (Dauer 1-2 Sekunden): Von bereits bekannten Farbwertabbildungen werden die Prüfsummen von einem Testbild (kann z.B. das Siemens-Logo sein, oder ein einfarbiges Bild) gespeichert. Wenn die Prüfsummen wieder auftreten, ist die Farbwertabbildung gefunden worden.
2) Erstellung neuer Testprüfsummen (Dauer ca. 10 Minuten): Anhand von mehreren bekannten, z. B. einfarbigen Monitorbildern und deren Prüfsummen kann die Farbwertabbildung "zurückgerechnet" werden. Damit ist gemeint, dass mit der Farbwertabbildung ein Rückschluss auf die in dem ersten Prozessor, dem zweiten Prozessor und dem dritten Prozessor ablaufenden Vorgänge möglich ist und diese Farbwertabbildung in Zukunft mit dem vorgenannten Schritt 1) in kurzer Zeit erkannt werden kann (die zweite Methode wird im Folgenden noch näher erläutert).

Die Farbwertabbildung ist somit kein bestimmter Algorithmus sondern nur ein Modell für die ablaufenden Vorgänge in den genannten Prozessoren. Sie beschreibt, wie die Farbwerte aus dem Programm (Vicos OC 100) durch den dritten Prozessor (zum Beispiel CPU vom ersten Computer), zweiten Prozessor (zum Beispiel GPU vom zweiten Computer) und ersten Prozessor (Microprozessor im Monitor) verändert und anschließend in den Datenblöcken (zum Beispiel im Monitor) bearbeitet und/oder angezeigt und/oder gespeichert werden. Ohne die Kenntnis der Farbwertabbildung können die Prüfsummen nicht vorhergesagt werden, die der Monitor berechnet. Anders formuliert: Die Farbwertabbildung beschreibt das Verhältnis vom ersten Computer und dem Monitor hinsichtlich der Anzeige von Bildern aus im Computer generierten Daten. Mit dieser Beschreibung ist der vierte Prozessor (CPU von einem zweiten Computer) vorteilhaft in der Lage, die durch den ersten Prozessor berechneten Prüfsummen vorherzusagen. Dies wiederum macht einen Vergleich der Prüfsummen in einem Vergleicher, also einer Funktionseinheit für ein Voting, möglich.

Vorzugsweise wird zur Durchführung des oben genannten Schrittes 2) vorgeschlagen, dass die (durch den ersten Prozessor und/oder den zweiten Prozessor und/oder den dritten Prozessor) verwendete Farbwertabbildung ermittelt wird, indem
a) mindestens ein festgelegtes Testbild beschreibende Testanzeigedaten und zugehörige Testprüfsummen (durch den dritten Prozessor oder den zweiten Prozessor) verwendet oder aus einer ersten Speichereinheit ausgelesen werden,
b) der zweite Prozessor die jeweiligen Testanzeigedaten zur Verarbeitung durch die Anzeigevorrichtung über die erste Schnittstelle an den ersten Prozessor sendet, der die Anzeigedaten empfängt,
c) in der Anzeigevorrichtung die jeweiligen ersten Prüfsummen für die durch den ersten Prozessor zur Steuerung zu verwendenden Testanzeigedaten berechnet werden,
d) die ersten Prüfsummen mit den zu den betreffenden Testanzeigedaten gehörigen Testprüfsummen verglichen werden, und Übereinstimmungen zwischen den Prüfsummen und den Testprüfsummen festgestellt werden,
e) diejenige Farbwertabbildung als verwendete Farbwertabbildung festgelegt wird, für deren Testanzeigedaten alle Testprüfsummen mit den ersten Prüfsummen übereinstimmen.

Je nach Grafikkarte und Monitor werden unterschiedliche Farbwertabbildungen verwendet. Die durch die Erfindung gelöste Herausforderung ist, dass im Vorfeld nicht mit Sicherheit vorhergesagt werden kann, welche Farbwertabbildung der eingesetzte Monitor und Computer nutzt. Auch kann sich die Abbildung ändern, wenn z.B. die Bildschirmauflösung in den Einstellungen geändert werden wird (wie oben beschrieben). Daher ist es wichtig, für den jeweils eingesetzten Monitor bekannte Farbwertabbildungen schnell zu erkennen und noch unbekannte Farbwertabbildungen zu ermitteln.

Vorzugsweise wird vorgeschlagen, dass, wenn keine Farbwertabbildung festgelegt werden kann,
a) eine Vielzahl von festgelegten Testbildern beschreibende Testanzeigedaten ohne zugehörige Testprüfsummen (durch den dritten Prozessor oder den zweiten Prozessor) verwendet oder aus der ersten Speichereinheit ausgelesen werden,
b) Prüfsummen für die Testanzeigedaten berechnet werden (und zwar vorzugsweise durch den vierten Prozessor oder durch den ersten Prozessor oder auch durch den dritten Prozessor),
c) die berechneten Prüfsummen als Testprüfsummen mit den zugehörigen Testanzeigedaten in der ersten Speichereinrichtung abgelegt werden.

Es kann auch vorkommen, dass für eine Farbwertabbildung noch keine Testprüfsummen verfügbar sind. Beispielsweise ist es möglich, dass ein neuer Monitor in Betrieb genommen werden soll, der in noch unbekannterweise an der Farbwertabbildung beteiligt ist.

Die erfindungsgemäße Lösung besteht darin, dass in der ersten Speichereinheit Testdaten gespeichert sind, die eine Vielzahl von festgelegten Testbildern enthalten und dadurch zu mehreren Testbildern die zugehörigen Prüfsummen erzeugt werden können. Es stehen als Ergebnis vorteilhaft damit charakteristische Sätze von Prüfsummen zur Verfügung, welche bestimmten Farbwertabbildungen eindeutig zugeordnet werden können. Für jede in der Speichereinheit erfasste Farbwertabbildung werden somit für die Vielzahl der festgelegten Testbilder die Prüfsummen erzeugt, wobei die verschiedenen Sätze von Prüfsummen nacheinander für jede abgespeicherte Farbwertabbildung geprüft werden müssen, bis diejenige Farbwertabbildung gefunden wurde, welche in der verwendeten Anzeigevorrichtung die Grundlage für die Berechnung der Steuerdaten bildet. Diese Farbwertabbildung kann erfindungsgemäß dann auch im zweiten Computer für die Berechnung der redundanten Prüfsummen verwendet werden.

Vorzugsweise wird vorgeschlagen, dass
a) vor Durchführung des Schrittes eines Ablegens neuer Prüfsummen geprüft wird, ob die vorher neu berechneten Prüfsummen allen Testprüfsummen einer der bereits gespeicherten Farbwertabbildungen entsprechen,
b) der das Ablegen nur durchgeführt wird, wenn die neu berechneten Prüfsummen nicht allen Testprüfsummen einer der gespeicherten Farbwerteabbildungen entsprechen.

Hierbei wird erfindungsgemäß dem (relativ unwahrscheinlichen) Fall Rechnung getragen, dass es passieren kann, dass die neu berechneten Prüfsummen als Gesamtheit einem Satz an bereits vorher berechneten Prüfsummen für eine bestimmtes bereits abgespeichertes Farbwertabbildung genau entsprechen. In diesem Fall wäre anschließend keine eindeutige Zuordnung einer Farbwertabbildung mehr möglich. Um dies von vornherein auszuschließen, würde eine solche neue Farbwertabbildung mit den zugehörigen Prüfsummen dann nicht abgespeichert.

Um dennoch für jede Farbwertabbildung einen eindeutigen Satz an Prüfsummen zu bekommen, müssten dann weitere Testbilder ausgewertet werden, die aufgrund einer größeren Zahl kombinatorischer Möglichkeiten dann (voraussichtlich) zu einem eindeutigen Ergebnis führen würden. Die Zahl der im Vorhinein festgelegten Testbilder sollte allerdings so groß sein, dass die Wahrscheinlichkeit des Eintretens einer Doppelzuordnung sehr unwahrscheinlich ist. In diesem Fall kann auf den vorstehend beschriebenen zusätzlichen Prüfungsschritt auch verzichtet werden.

Vorzugsweise wird vorgeschlagen, dass
a) für jede Farbwerteabbildung die Wahrscheinlichkeit ihrer jeweiligen Verwendung beschreibende Wahrscheinlichkeitsdaten abgespeichert werden,
b) die Testprüfsummen in einer Reihenfolge abhängig von einer durch Auswerten der Wahrscheinlichkeitsdaten ermittelten Wahrscheinlichkeit der Verwendung der zugehörigen Farbwerteabbildung mit den Prüfsummen verglichen werden, wobei die Prüfsummen umso früher verglichen werden, je höher die ermittelte Wahrscheinlichkeit ist.

Diese Maßnahme trägt vorteilhaft zu einem Performancegewinn bei der Durchführung des erfindungsgemäßen Verfahrens bei. Beispielsweise ist es möglich, dass ein Monitor regelmäßig in zwei bestimmten Auflösungen betrieben wird. Die mit der Auflösungsänderung verbundenen Wechsel zwischen den Farbwertabbildungen wird dazu führen, dass die zu den beiden Auflösungen gehörigen Farbwertabbildungen mit Abstand am häufigsten auftreten werden. Diese werden dann auch immer zuerst geprüft, so das die Prüfprozedur sofort erfolgreich sein wird und keine wahrnehmbare Unterbrechung im Betrieb der sicheren Anzeige für den Nutzer festzustellen sein wird.

Der beschriebene Fall ist lediglich als Beispiel gemeint. Andere Fallgestaltungen sind genauso denkbar. Eine Kenntnis über die Art und Weise der Fallgestaltungen ist für den Betrieb des Verfahrens auch unerheblich. Wesentlich ist lediglich, dass die verschiedenen Fälle die Häufigkeit der Verwendung bestimmter Farbwertabbildungen beeinflusst und die Wahrscheinlichkeit ermittelt und für das Verfahren ausgewertet wird.

Vorzugsweise wird vorgeschlagen, dass die Vielzahl von festgelegten Testbildern als einfarbige Testbilder ausgeführt sind und dass insbesondere die Vielzahl 256 ist.

Um die Farbwertabbildungen zu ermitteln, werden demnach vorzugsweise 256 einheitlich eingefärbte Bildschirminhalte an den Monitor übertragen und dort durch den ersten Prozessor die ersten Prüfsummen berechnet. Der erste Bildschirminhalt ist in der Farbe (Rot 0, Grün 0, Blau 0), das zweite in (1,1,1) und das letzte in (255,255,255) eingefärbt. Durch dieses Verfahren werden die Farbwerte mit den 16-Bit-Werte verknüpft und so die Farbwertabbildung ermittelt.

Mit den 256 Testbildern stehen vorteilhaft genügend Daten zur Verfügung, damit der oben beschriebene Fall, dass es zu Doppelzuordnungen kommt, hinreichend unwahrscheinlich ist.

Vorzugsweise wird vorgeschlagen, dass die Schritte der oben beschriebenen Überprüfung der Farbwertabbildung in vorgegebenen Zeitabständen wiederholt werden.

Wie bereits erläutert, kann es durch Änderung der Betriebsparameter der Anzeigevorrichtung oder eine Änderung der Aufbereitung der Anzeigedaten auch zu einer Änderung der Farbwertabbildung kommen. Damit eine solche Änderung auch während des Betriebs zeitnah ermittelt werden kann, bietet sich vorteilhaft die Wiederholung der Prozedur in vorgegebenen, vorzugsweise in regelmäßigen Abständen an.

Vorzugsweise wird vorgeschlagen, dass die oben beschriebene Überprüfung der Farbwertabbildung immer dann durchgeführt wird, wenn durch den ersten Prozessor und/oder den zweiten Prozessor und/oder den dritten Prozessor eine Änderung der Anzeigeparameter, insbesondere der Bildschirmauflösung und/oder eine Drehung der Bildschirmanzeige für die Anzeigevorrichtung, festgestellt wird.

Prüfsummenalgorithmen wie der CRC16-Algorithmus können nicht invertiert werden, sodass die ursprünglichen 16-Bit-Werte nicht ohne weiteres anhand der Prüfsummen gefunden werden können. Die Lösung ist erfindungsgemäß, z. B für alle gängigen Bildschirmauflösungen und alle 16-Bit-Werte die Prüfsummen im Vorfeld zu berechnen und so zu speichern, dass später anhand der Prüfsumme und der Bildschirmauflösung der 16-Bit-Wert schnell gefunden werden kann. Die am Beispiel der Bildschirmauflösung erklärte Vorgehensweise ist selbst verständlich auch für die Bildschirmausrichtung (Hochkant oder quer) oder andere Anzeigeparameter möglich.

Vorzugsweise wird vorgeschlagen, dass die Berechnung der Prüfsummen mit einem CRC16-Algorithmus durchgeführt wird.

Bei dem CRC16-Algorithmus handelt es sich um einen bewährten Algorithmus zur Prüfsummenberechnung. Seine Anwendung führt daher vorteilhaft zu einer hohen Zuverlässigkeit bei der Durchführung des Verfahrens, wobei die Durchführung des Algorithmus zusätzlich vorteilhaft effizient durchgeführt werden kann.

Vorzugsweise wird vorgeschlagen, dass der erste Prozessor bei der Durchführung der Prüfsummenbildung TEST_CRC als Testmodus zum Berechnen der zweiten Prüfsummen verwendet wird.

Bei TEST_CRC handelt es sich um einen Testmodus, der bei heute gebräuchlichen Monitoren implementiert ist und daher üblicherweise zur Nutzung zur Verfügung steht. Um diesen Testmodus auch im zweiten Computer anwenden zu können, wird dieser mit der dafür erforderlichen Software ausgestattet. Der Rückgriff auf TEST_CRC als Testmodus hat somit den Vorteil, dass auf einen gebräuchlichen Standard zurückgegriffen wird und infolgedessen der Betrieb der meisten Monitore unabhängig von Fabrikat oder Modell mit dem erfindungsgemäßen Verfahren sicher betrieben werden kann.

Nach einer weiteren Lehre, der eigenständige Bedeutung zukommt, wird eine bahntechnische Anlage mit einem Bedienplatz und einer Steuerungseinrichtung beansprucht.

Vorgeschlagen wird eine bahntechnische Anlage mit einem Bedienplatz und einer Steuerungseinrichtung
a) bei dem der Bedienplatz mit einer Anzeigevorrichtung zur sicheren optischen Anzeige ausgestattet ist, und einen ersten Prozessor aufweist, der die Anzeigevorrichtung steuert, und
b) bei dem die Steuerungseinrichtung einen Vergleicher aufweist.

Erfindungsgemäß wird vorgeschlagen, dass die Anzeigevorrichtung eingerichtet ist, dass in der Anzeigevorrichtung erste Prüfsummen für die durch den ersten Prozessor zur Steuerung zu verwendenden ersten Anzeigedaten berechnet werden, und der Vergleicher eingerichtet ist, dass der Vergleicher die ersten Anzeigedaten und die zweiten Anzeigedaten derart berücksichtigt, dass dieser die ersten Prüfsummen und die zweiten Prüfsummen miteinander vergleicht, wobei die bahntechnische Anlage eingerichtet ist, ein Verfahren gemäß einem der vorstehenden Ansprüche auszuführen.

Auf alle Ausführungen zu dem vorschlagsgemäßen Verfahren zum rechnergestützten Betreiben darf verwiesen werden.

Somit wird ein Programmmodule enthaltendes Computerprogramm mit Programmbefehlen zur Durchführung des genannten erfindungsgemäßen Verfahrens und/oder dessen Ausführungsbeispielen beansprucht, wobei mittels des Computerprogramms jeweils das erfindungsgemäße Verfahren und/oder dessen Ausführungsbeispiele durchführbar sind.

Darüber hinaus wird eine Bereitstellungsvorrichtung zum Speichern und/oder Bereitstellen des Computerprogramms beansprucht. Die Bereitstellungsvorrichtung ist beispielsweise eine Speichereinheit, die das Computerprogramm speichert und/oder bereitstellt. Alternativ und/oder zusätzlich ist die Bereitstellungsvorrichtung beispielsweise ein Netzwerkdienst, ein Computersystem, ein Serversystem, insbesondere ein verteiltes, beispielsweise cloudbasiertes Computersystem und/oder virtuelles Rechnersystem, welches das Computerprogramm vorzugsweise in Form eines Datenstroms speichert und/oder bereitstellt.

Die Bereitstellung erfolgt in Form von Programmdatensätzen als Datei, insbesondere als Downloaddatei, oder als Datenstrom, insbesondere als Downloaddatenstrom, des Computerprogramms. Diese Bereitstellung kann beispielsweise aber auch als partieller Download erfolgen, der aus mehreren Teilen besteht. Ein solches Computerprogramm wird beispielsweise unter Verwendung der Bereitstellungsvorrichtung in ein System eingelesen, sodass das erfindungsgemäße Verfahren auf einem Computer zur Ausführung gebracht wird.

Unabhängig vom grammatikalischen Geschlecht eines bestimmten Begriffes sind Personen mit männlicher, weiblicher oder anderer Geschlechteridentität mit umfasst.

Weitere Einzelheiten der Erfindung werden nachfolgend anhand der Zeichnung beschrieben. Gleiche oder sich entsprechende Zeichnungselemente sind jeweils mit den gleichen Bezugszeichen versehen und werden nur insoweit mehrfach erläutert, wie sich Unterschiede zwischen den einzelnen Figuren ergeben.

Bei den im Folgenden erläuterten Ausführungsbeispielen handelt es sich um bevorzugte Ausführungsformen der Erfindung. Bei den Ausführungsbeispielen stellen die beschriebenen Komponenten der Ausführungsformen jeweils einzelne, unabhängig voneinander zu betrachtende Merkmale der Erfindung dar, welche die Erfindung jeweils auch unabhängig voneinander weiterbilden und damit auch einzeln oder in einer anderen als der gezeigten Kombination als Bestandteil der Erfindung anzusehen sind. Des Weiteren sind die beschriebenen Komponenten auch durch mit den vorstehend beschriebenen Merkmalen der Erfindung kombinierbar.

Es zeigen:
Figur 1 ein Ausführungsbeispiel der erfindungsgemäßen Vorrichtung einer bahntechnischen Anlage mit ihren Wirkzusammenhängen schematisch,
Figur 2 ein Ausführungsbeispiel einer Rechenumgebung für die Vorrichtung gemäß Figur 1 als Blockschaltbild, wobei die einzelnen Recheninstanzen Programmmodule ausführen, die jeweils in einem oder mehreren der beispielhaft dargestellten Computer ablaufen können und wobei die gezeigten Schnittstellen demgemäß softwaretechnisch in einem Computer oder hardwaretechnisch zwischen verschiedenen Computern ausgeführt sein können,
Figur 3 die Datenbearbeitung gemäß einem Ausführungsbeispiel des erfindungsgemäßen Verfahrens schematisch als Datenfluss,
Figur 4 die Datenstrukturen, die bei dem Ausführungsbeispiel der Datenverarbeitung gemäß Figur 3 zum Einsatz kommen bzw. erstellt werden, schematisch in Blöcken,
Figur 5 ein Ausführungsbeispiel des erfindungsgemäßen Verfahrens als Flussdiagramm, wobei die einzelnen Verfahrensschritte einzeln oder in Gruppen durch Programmmodule verwirklicht sein können und wobei die Recheninstanzen und Schnittstellen gemäß Figur 2 beispielhaft angedeutet sind.

In Figur 1 ist eine bahntechnische Anlage dargestellt, in der ein Fahrzeug FZ auf einem Gleis GL verkehrt. Die bahntechnische Anlage weist ein Stellwerk SW auf, dessen dritter Computer C3 über eine vierte Schnittstelle S4 ein Streckenelement SE, in Figur 1 als Balise dargestellt (dies könnte in nicht dargestellter Weise beispielsweise aber auch eine Weiche bzw. deren Antrieb, ein Lichtsignal, ein Achszähler, ein Gleisstromkreis oder dergleichen sein), ansteuert. Außerdem ist das Stellwerk SW (genau genommen der dritte Computer C3 mit einer Leitzentrale LZ über eine zweite Schnittstelle S2 und eine dritte Schnittstelle S3 verbunden. In der Leitzentrale LZ ist ein erster Computer C1 und ein zweiter Computer C2 vorhanden, wobei mit dem ersten Computer C1 ein Bedienplatz BP zur Verfügung gestellt wird, der eine Anzeigevorrichtung AV als Schnittstelle für Bedienpersonal aufweist. Außerdem ist ein zweiter Computer C2 vorgesehen, der redundant Anzeigedaten berechnen und Prüfsummen CS für diese bilden kann (hierzu im Folgenden noch mehr, vergleiche Figur 2).

In Figur 2 ist die Computerinfrastruktur, welche in der bahntechnischen Anlage gemäß Figur 1 zum Einsatz kommt, genauer dargestellt. Die Anzeigevorrichtung AV weist ein Display DP auf, mit dem Informationen dargestellt werden. Die Anzeigevorrichtung AV weist mit einem ersten Prozessor P1 außerdem einen Controller für das Display DP auf. Der erste Prozessor P1 ist über die erste Schnittstelle S1 mit einem zweiten Prozessor P2 verbunden. Die erste Schnittstelle S1 nutzt eine DisplayPort-Schnittstelle und der zweite Prozessor P2 ist als Grafikkarte (GPU) ausgeführt. Der zweite Prozessor P2 ist über eine fünfte Schnittstelle S5 mit einem dritten Prozessor P3 verbunden, wobei der dritte Prozessor P3 als Zentralprozessor des Computers (CPU) ausgeführt ist. Im ersten Computer C1 ist außerdem eine erste Speichereinheit SE1 vorgesehen, die mit dem dritten Prozessor P3 über eine sechste Schnittstelle S6 verbunden ist.

Der zweite Computer C2 weist einen ähnlichen Aufbau auf, wie der erste Computer C1. Ein vierter Prozessor P4 bildet den zentralen Prozessor (CPU) und über eine siebente Schnittstelle S7 ist ein fünfter Prozessor P5, der als Grafikkarte (GPU) ausgeführt ist und bei dem erfindungsgemäßen Verfahren nicht notwendigerweise zum Einsatz kommt, mit dem vierten Prozessor P4 verbunden. Außerdem ist eine zweite Speichereinheit SE2 vorgesehen, die über eine achte Schnittstelle S8 mit dem vierten Prozessor P4 verbunden ist.

Der dritte Prozessor P3 ist über die zweite Schnittstelle S2 und der vierte Prozessor P4 über die dritte Schnittstelle S3 mit einem sechsten Prozessor P6 des dritten Computers C3 verbunden. Der sechste Prozessor P6 ist daher für ein Vergleichen (voting) zuständig, wonach die durch den dritten Prozessor P3 und den vierten Prozessor P4 übertragenen, redundant berechneten Prüfsummen CS an den sechsten Prozessor P6 übertragen werden. Der sechste Prozessor P6 ist überdies über eine neunte Schnittstelle S9 mit einer dritten Speichereinheit SE3 verbunden. Der dritte Computer C3 ist gemäß Figur 2 in einen Vergleicher VGL eingebaut. Dieser kann Teil des in Figur 1 dargestellten Stellwerks SW sein. Falls im Rahmen des Vergleichens ein Fehlersignal erzeugt wird, kann dies über eine zehnte Schnittstelle S10 (alternativ über die zweite Schnittstelle S2 und die dritte Schnittstelle S3) ausgegeben werden.

In Figur 3 ist die Datenbearbeitung gemäß einem Ausführungsbeispiel des erfindungsgemäßen Verfahrens schematisch gezeigt. In dem Ausführungsbeispiel wird ein Pixel des Bildes durch Zusammenwirken dreier Kanäle, nämlich rot, grün und blau, erzeugt. Farbwerte CV gibt es pro Kanal einen, nämlich einen CVr-Wert CVr für rot, einen CVy-Wert CVg für grün und einen CVb-Wert CVb für blau. Demgemäß weisen auch die Anzeigedaten für ein darzustellendes Bild für jedes Pixel einen CVr-Wert CVr, einen CVg-Wert CVg und einen CVb-Wert CVb auf, die durch den dritten Prozessor P3 berechnet bzw. aus der ersten Speichereinrichtung SE1 eingelesen werden können.

Die weitere Bearbeitung erfolgt durch einen Umwandlungsschritt CVI im ersten Prozessor P1. Weil bei der Übersetzung jeder Farbwert CV jedes Farbkanals eineindeutig immer in den gleichen, genau einen 16-Bit-Wert umgewandelt wird, wird dieser Prozess für jeden Kanal durchgeführt, wobei die Anzeigewerte SV in drei Kanälen, also SVr für rot, SVg für grün und SVb für blau berechnet werden. Häufig wird ein Farbwert CV auch für alle drei Farbkanäle in den gleichen Anzeigewert SV übersetzt (mathematisch ausgedrückt: für alle CV gilt: SVr = SVg = SVb). Aber es ist möglich, dass der gleiche Farbwert CV zu unterschiedliche SVr, SVg und SVb übersetzt wird (mathematisch ausgedrückt: für mindestens ein CV gilt: SVr != SVg oder SVr != SVb oder SVg != SVb).

Die Berechnung der Prüfsummen CS erfolgt in einem Berechnungsschritt für die Prüfsummen CL_CS. Bei dem beschriebenen dreikanaligen Aufbau entsteht eine Prüfsumme CS für rot CSr, eine Prüfsumme CS für grün CSg und eine Prüfsumme CS für blau CSb, die zusammen die Menge der Prüfsummen CS ergibt. Zu bemerken ist, dass zur Erläuterung in Figur 3 eine dreikanalige Farbwertübertragung gewählt wurde. Bei einer monochromen Bilddarstellung (beispielsweise schwarzweiß) wäre lediglich ein Kanal erforderlich, aber Computer nutzen dafür drei Farbkanäle.

In Figur 4 sind die Datenstrukturen dargestellt, die bei dem Ausführungsbeispiel der Datenverarbeitung gemäß Figur 3 zum Einsatz kommen bzw. erstellt werden. Die beispielsgemäße Aufgabenteilung für den dritten Prozessor P3 den zweiten Prozessor P2 und den ersten Prozessor P1 sind daher auch in Figur 4 angedeutet. Ausgangspunkt ist ein die Anzeigedaten beschreibender Anzeigedatensatz ADS der für n Pixel für jeden Kanal einen 8 Bit umfassenden Farbwert CV aufweist. Unter Anwendung der Farbwertabbildungen steht durch Bearbeitung im ersten Prozessor P1 für jeden Kanal im Ergebnis pro Farbwert CV jeweils ein 16 Bit umfassender Anzeigewert SV zur Verfügung. Gemeinsam bilden die Anzeigewerte SV einen Steuerdatensatz SDS, der in der Anzeigevorrichtung AV in ein Bild umgesetzt werden kann.

Um die Prüfsummenberechnung näher zu erläutern, ist die Datenstruktur der Gesamtheit von Anzeigewerten SV in Figur 4 im Steuerdatensatz SDS ebenfalls angedeutet. Zu erkennen ist, dass die Gesamtheit von Anzeigewerten SV zu m Einheiten EH , die 1 Byte umfassen, zu drei Datenblöcken DB zusammengefasst ist. Insgesamt sind die Datenblöcke DB erforderlich, um die Gesamtheit der Anzeigewerte SV zu speichern. Zur Prüfsummenbildung wird zu jedem dieser Datenblöcke DB eine 16 Bit umfassende Prüfsumme CS gebildet. Die Gesamtheit der Prüfsummen CS ergibt einen Prüfdatensatz PDS.

Die Datenstruktur des Anzeigedatensatzes ADS sowie des Prüfdatensatzes PDS ist in Figur 4 nicht näher dargestellt. Diese kann aber ebenfalls aus Einheiten EH von jeweils 1 Byte Größe zusammengesetzt sein. Sowohl für den Anzeigedatensatz ADS und den Prüfdatensatz PDS als auch für den Steuerdatensatz SDS sind selbstverständlich auch Einheiten anderer EH Länge realisierbar.

In Figur 5 ist der Ablauf des Verfahrens in einem Flussdiagramm dargestellt. Nach einem Startschritt 1 werden in einem Einleseschritt für Testdaten 2 (kurz TST_IN) aus der ersten Speichereinheit SE1 festgelegte Testbilder beschreibende Testanzeigedaten sowie zugehörige Testprüfsummen (nachfolgend gemeinsam als Testdaten bezeichnet) eingelesen. Dies erfolgt beispielsweise durch den dritten Prozessor P3, wobei die Testdaten dann an den zweiten Prozessor P2 weitergegeben werden. Dieser überträgt diese in einem Übertragungsschritt für die Testdaten 3 (kurz TRF_TST) über die erste Schnittstelle S1 an die Anzeigevorrichtung AV, wobei in dem ersten Prozessor P1 in einem 1. Berechnungsschritt für die ersten Prüfsummen 4 (kurz CLC_CS1) die ersten Prüfsummen CS ausgerechnet werden. In einem 1. Übertragungsschritt für die ersten Prüfsummen 5 (kurz (TRF_CS1) wird die erste Prüfsumme CS über die erste Schnittstelle S1 wieder an den ersten Computer C1 übertragen.

Im ersten Computer C1 wird beispielsweise mit dem dritten Prozessor P3 in einem Abfrageschritt für übereinstimmende Prüfsummen 6 (kurz CS1=CST?) geprüft, ob die ersten Prüfsummen CS gleich einem bestimmten, auf ein Farbwertabbildung CV hinweisenden Teil der mit den Testdaten übertragenen Testprüfsummen sind. Mit "bestimmt" ist gemeint, dass die ersten Prüfsummen CS gleich demjenigen Teil von Testprüfsummen (auch Satz von Testprüfsummen genannt) sein müssen, die gemeinsam mit einer bestimmten Farbwertabbildung verknüpft sind. Zu bemerken ist dabei, dass alle Testprüfsummen des Satzes, die mit der betreffenden Farbbildabbildung verknüpft sind, mit den berechneten ersten Prüfsummen CS übereinstimmen müssen, damit die betreffende Farbwertabbildung zugeordnet werden kann. In diesem Schritt wird immer nur eine Farbwertabbildung zugeordnet. Es ist sehr unwahrscheinlich, aber möglich, dass zwei Farbwertabbildung für die Testdaten die gleichen Testprüfsummen haben. Wenn dies aber auftritt, können zur Lösung zusätzliche Testdaten verwendet werden, die so modifiziert wurden, dass die in Frage kommenden Farbwertabbildungen definitiv andere Testprüfsummen haben müssen. Durch dieses Vorgehen kann sichergestellt werden, dass alle Farbwertabbildungen aus Speicherbereich SE1 identifiziert werden.

Wenn eine Farbwertabbildung eindeutig zugeordnet werden konnte, kann das Verfahren fortgeführt werden, wenn dies nicht der Fall ist, konnte der zum Einsatz kommenden Anzeigevorrichtung AV keine Farbwertabbildung zugeordnet werden, die in der ersten Speichereinheit SE1 bereits verfügbar war. Infolgedessen ist eine redundante Ausführung der erforderlichen Funktion durch den zweiten Computer C2 noch nicht möglich und es muss die betreffende Farbwertabbildung auf anderem Wege ermittelt werden. Zu diesem Zweck werden in dem dritten Prozessor P3 des ersten Computers C1 in einem Berechnungsschritt für Prüfsummen 7 (kurz CLC_CS) Prüfsummen CS berechnet, die als Testprüfsummen verwendet werden können. In einem Festlegungsschritt für neue Farbwertabbildungen 8 (kurz CS=CST) werden die ermittelten Prüfsummen CS daher als neue Testprüfsummen festgelegt und dieser neue Satz an Testprüfsummen verknüpft mit der zugehörigen Farbwertabbildung in einem Ausgabeschritt für neue Testdaten 9 (kurz TST_OT) als neue Testdaten über die sechste Schnittstelle S6 an die erste Speichereinheit SE1 übertragen. Außerdem werden die gefundenen Testdaten über die fünfte Schnittstelle S5 an den zweiten Prozessor P2 übergeben, welcher mit diesen den Übertragungsschritt für die Testdaten 3 wiederholt. Spätestens nach Wiederholung der nachfolgenden Schritte wird der Abfrageschritt für übereinstimmende Prüfsummen 6 positiv ausfallen und der weitere Verfahrensablauf durchlaufen werden können. Dies bedeutet, dass die Anzeigevorrichtung AV nun sicher betrieben werden kann.

Daher wird in einem nachfolgenden Erzeugungsschritt für Bilddaten 10 (kurz GEN_ID) ein anzuzeigender Bilddatensatz für die Anzeigevorrichtung AV erzeugt, und zwar im dritten Prozessor P3. Nach Übertragung an den zweiten Prozessor P2 wird dieser in einem Übertragungsschritt für die Bilddaten 11 (kurz TRF_ID) die Bilddaten über die erste Schnittstelle S1 an die Anzeigevorrichtung AV übertragen. In der Anzeigevorrichtung AV werden diese durch den ersten Prozessor P1 verwendet, und zwar in einem 2. Berechnungsschritt für die ersten Prüfsummen 12 (kurz CLC_CS1). In einem 2. Übertragungsschritt für die ersten Prüfsummen 13 (kurz TRF_CS1) werden diese über die erste Schnittstelle S1 und den ersten Computer C1 (d. h. über die fünfte Schnittstelle S5 und die zweite Schnittstelle S2) an einen Vergleicher VGL übertragen, wobei der sechste Prozessor P6 des dritten Computers C3 in dem Vergleicher VGL diese Daten einliest.

Parallel werden mit dem Übertragungsschritt für die Bilddaten 11 diese auch über eine elfte Schnittstelle von dem dritten Prozessor P3 an den vierten Prozessor P4 übertragen. Alternativ können der dritte Prozessor P3 und der vierte Prozessor P4 die Daten von einem anderen Computersystem beziehen (nicht dargestellt, die Daten werden dann z. B. über die dritte Schnittstelle S3 übertragen). Aus diesen Daten berechnet der vierte Prosessor P4 die Bildinformation selbst. Dadurch kann man wahrscheinlicher Fehler durch defekte Hardware im dritten Prozessor P3 entdecken. Dieser berechnet redundant in einem Berechnungsschritt für zweite Prüfsummen 14 (kurz CLC_CS2) die zweiten Prüfsummen CS, welche in einem Übertragungsschritt für die zweiten Prüfsummen 15 (kurz TRF_CS2) über die dritte Schnittstelle S3 ebenfalls an den sechsten Prozessor P6 übertragen werden.

Der Vergleicher VGL kann deswegen in einem Vergleichsschritt der Prüfsummen 16 (kurz CMP_CS12) die ersten Prüfsummen CS mit den zweiten Prüfsummen CS vergleichen. Es folgt ein Abfrageschritt der Übereinstimmung der Prüfsummen 17 (kurz CS1=CS2?). Fällt dieser positiv aus, kann das Verfahren weitergeführt werden. Fällt dieser negativ aus, wird über die zehnte Schnittstelle S10 ein Fehlersignal erzeugt und in einem Ausgabeschritt für das Fehlersignal 18 (kurz ERR_OT) ausgegeben. Alternativ kann das Fehlersignal in nicht dargestellter Weise auch über die zweite Schnittstelle S2 an den ersten Computer C1 übergegeben werden. Anschließend wird das Verfahren aus Sicherheitsgründen gestoppt. Auch im positiven Falle eines Nichtvorliegens eines Fehlers kann ein Signal ausgegeben werden. Auch dieses kann über die zweite Schnittstelle S2 an den ersten Computer C1 übergeben werden, damit das Verfahren fortgeführt werden kann.

Die Fehlerentdeckung kann verbessert werden, wenn das Testbild nach einer ersten Darstellung und Prüfsummenberechnung (erste und zweite Prüfsummen) mindestens ein weiteres Mal, bevorzugt dreimal (oder 2x, 4x, 5x) verändert darstellt und weitere erste sowie zweite Prüfsummen berechnet werden. Das veränderte Darstellen erfolgt vorteilhaft mit nur geringfügigen Veränderungen. Geringfügige Veränderungen könnten zum Beispiel das Verändern der Farbwerte um einen geringen Wert (z.B.um weniger als 10, vorzugsweise um 1 erhöhen oder verringern) und von einer geringen Anzahl an Pixeln sein. Als geringe Pixelzahl im Verhältnis zur Gesamtpixelzahl wird vorzugsweise eine Pixelzahl von weniger als 30 % der Gesamtpixelzahl, vorzugsweise von weniger als 5 % der Gesamtpixelzahl und noch bevorzugter eine Pixelzahl von weniger als 1 % der Gesamtpixelzahl verstanden. Dadurch werden mehrere unterschiedliche Bildschirminhalte auf dem Monitor (Original + Veränderungen) dargestellt. Die Umsetzung durch den ersten Prozessor, zweiten Prozessor und dritten Prozessor liefert dadurch mehrere unterschiedliche erste Prüfsummen (CSr + CSg + CSb). Wenn die zweiten Prüfsummen ebenfalls von P4 berechnet werden, erhält man eine höhere Sicherheit, als wenn nur einmal Prüfsummen (CSr + CSg + CSb) verglichen werden. Es ist vorteilhaft somit unwahrscheinlicher, dass zufällige Fehler in vier unterschiedlichen Bildschirminhalten unentdeckt bleiben, als nur in einem Bildschirminhalt.

Wenn das Verfahren weitergeführt wird, erfolgt ein Abfrageschritt für eine Testwiederholung 19 (kurz REP_TST?), bei dem entweder in zyklischen Abständen oder aufgrund bestimmter Anlässe (wie zum Beispiel einer detektierten Änderung der Bildschirmauflösung oder der Bildschirmdrehung der Anzeigevorrichtung AV) die Testprozedur (Verfahrensschritte 2-6) wiederholt wird, wenn dieser Abfrageschritt ein positives Ergebnis erzeugt. Ist das Ergebnis negativ, wird das Verfahren mit einem weiteren Abfrageschritt nach dem Ende des Verfahrens 20 (kurz STP?) fortgeführt. Ist das Ergebnis dieser Abfrage positiv, wird das Verfahren gestoppt. Ist das Ergebnis dieser Abfrage negativ, werden die Schritte beginnend mit Schritt 2 wiederholt. Die Testwiederholung kann im laufenden Betrieb vorteilhaft statt mit den Testdaten auch mit aktuellen Bildschirminhalten des Betriebs durchgeführt werden. Es ist für den Nutzer am Bedienplatz komfortabler, wenn der aktuelle Bildschirminhalt zum Testen verwendet wird. Dadurch ist der Test für den Benutzer unsichtbar und weniger störend.

Für das beschriebene Ausführungsbeispiel können überdies die folgenden Rahmenbedingungen festgelegt werden:
1. Die Monitore müssen den Testmodus (TEST_CRC) unterstützen. Dieses ist spezifiziert für DisplayPort v1.1, empfohlen für DisplayPort v1.2 und erforderlich ab DisplayPort v2.1. Der besagte Testmodus ist derzeit bei den meisten am Markt erhältlichen Monitoren verfügbar. Dieser Testmodus unterstützt auch den erfindungsgemäß verwendeten Prüfalgorithmus zum Berechnen der zweiten Prüfsummen CS.
2. Die Monitore müssen über DisplayPort mit dem Computer verbunden sein, was
   durch die erste Schnittstelle S1 gewährleistet wird.
3. Eine Programmierschnittstelle muss verfügbar sein, um auf Register des DisplayPort Configuration Data (DPCD) des Monitors zuzugreifen. Unter Windows kann mit einer Intel-Grafikkarte die Intel Graphics Control Library (IGCL) genutzt werden. Unter Linux gibt es eine Schnittstelle des Betriebssystems, aber der Grafikkartentreiber muss diese Schnittstelle initialisieren. Auch MacOS bietet eine Schnittstelle des Betriebssystems an, um diese Funktion zu realisieren.

### Bezugszeichenliste

- AV: Anzeigevorrichtung
- ADS: Anzeigedatensatz
- BP: Bedienplatz
- CV: Farbwert
- CVr: CVr-Wert
- CVy: CVy-Wert
- CVb: CVb-Wert
- CVI: Farbwertabbildung
- CL_CS: Berechnungsschritt für die Prüfsummen
- CS: Prüfsumme
- C1: erster Computer
- C2: zweiter Computer
- C3: dritter Computer
- DB: Datenblöcke
- DP: Display
- FZ: Fahrzeug
- GL: Gleis
- LZ: Leitzentrale
- PDS: Prüfdatensatz
- P1: erster Prozessor
- P2: zweiter Prozessor
- P3: dritter Prozessor
- P4: vierter Prozessor
- P5: fünfter Prozessor
- P6: sechster Prozessor
- SDS: Steuerdatensatz
- SE: Streckenelement
- SE1: erste Speichereinheit
- SE2: zweite Speichereinheit
- SE3: dritten Speichereinheit
- SV: Anzeigewert
- SW: Stellwerk
- S1: erste Schnittstelle
- S2: zweite Schnittstelle
- S3: dritte Schnittstelle
- S4: vierte Schnittstelle
- S5: fünfte Schnittstelle
- S6: sechste Schnittstelle
- S7: siebente Schnittstelle
- S8: achte Schnittstelle
- S9: neunte Schnittstelle
- S10: eine zehnte Schnittstelle
- VGL: Vergleicher

- 1: Startschritt
- 2: Einleseschritt für Testdaten
- 3: Übertragungsschritt für die Testdaten
- 4: 1. Berechnungsschritt für die ersten Prüfsummen
- 5: 1. Übertragungsschritt für die ersten Prüfsummen
- 6: Abfrageschritt für übereinstimmende Prüfsummen
- 7: Berechnungsschritt für Prüfsummen
- 8: Festlegungsschritt für neue Farbwertabbildungen
- 9: Ausgabeschritt für neue Testdaten
- 10: Erzeugungsschritt für Bilddaten
- 11: Übertragungsschritt für die Bilddaten
- 12: 2. Berechnungsschritt für die ersten Prüfsummen
- 13: 2. Übertragungsschritt für die ersten Prüfsummen
- 14: Berechnungsschritt für zweite Prüfsummen
- 15: Übertragungsschritt für die zweiten Prüfsummen
- 16: Vergleichsschritt der Prüfsummen
- 17: Abfrageschritt der Übereinstimmung der Prüfsummen
- 18: Ausgabeschritt für das Fehlersignal
- 19: Abfrageschritt für eine Testwiederholung
- 20: Abfrageschritt nach dem Ende des Verfahrens

## Patentansprüche

1. Verfahren zum rechnergestützten Betreiben einer sicheren optischen Anzeige bei dem
a) eine optische Anzeigevorrichtung (AV) einen ersten Prozessor (P1) aufweist, der die Anzeigevorrichtung (AV) steuert,
b) ein erster Computer (C1) einen zweiten Prozessor (P2) aufweist, der erste Anzeigedaten zur Verarbeitung und Anzeige durch die Anzeigevorrichtung (AV) über eine erste Schnittstelle (S1) an den ersten Prozessor (P1) sendet, der die Anzeigedaten empfängt,
c) der erste Computer (C1) einen dritten Prozessor (P3) aufweist, der die ersten Anzeigedaten berechnet,
d) ein zweiter Computer (C2) einen vierten Prozessor (P4) aufweist, der zweite Anzeigedaten redundant zu den ersten Anzeigedaten berechnet,
e) ein Vergleicher (VGL) einen Datenvergleich unter Berücksichtigung der ersten Anzeigedaten und der zweiten Anzeigedaten durchführt,
f) ein einen Fehler angebendes Fehlersignal erzeugt wird, falls der Datenvergleich ergibt, dass die ersten Anzeigedaten und die zweiten Anzeigedaten unzulässig voneinander abweichen,
**dadurch gekennzeichnet, dass**
g) in der Anzeigevorrichtung (AV) erste Prüfsummen (CS) für die durch den ersten Prozessor (P1) zur Steuerung zu verwendenden ersten Anzeigedaten berechnet werden,
h) in dem zweiten Computer (C2) zweite Prüfsummen (CS) für die durch den vierten Prozessor (P4) berechneten zweiten Anzeigedaten berechnet werden,
i) der Vergleicher (VGL) die ersten Anzeigedaten und die zweiten Anzeigedaten derart berücksichtigt, dass dieser die ersten Prüfsummen (CS) und die zweiten Prüfsummen (CS) miteinander vergleicht.

2. Verfahren zum rechnergestützten Betreiben nach Anspruch 1, **dadurch gekennzeichnet, dass** die Anzeigedaten für eine mehrkanalige Anzeige auf mehrere Kanäle verteilt werden und eine Prüfsumme (CS) für jeden Kanal berechnet wird.

3. Verfahren zum rechnergestützten Betreiben nach Anspruch 1 oder 2, **dadurch gekennzeichnet, dass** bei dem Berechnen der Anzeigedaten in einem Anzeigedatensatz (ADS) enthaltene Farbwerte (CV) für in der Anzeigevorrichtung (AV) darzustellende Pixel verwendet werden, indem auf der Grundlage einer Farbwertabbildung jeweils mit den Farbwerten (CV) korrespondierende Anzeigewerte (SV) berechnet werden.

4. Verfahren zum rechnergestützten Betreiben nach Anspruch 3, **dadurch gekennzeichnet, dass** die verwendete Farbwertabbildung ermittelt wird, indem
a) mindestens ein festgelegtes Testbild beschreibende Testanzeigedaten und zugehörige Testprüfsummen verwendet oder aus einer ersten Speichereinheit (SE1) ausgelesen werden,
b) der zweite Prozessor (P2) die jeweiligen Testanzeigedaten zur Verarbeitung durch die Anzeigevorrichtung (AV) über die erste Schnittstelle (S1) an den ersten Prozessor (P1) sendet, der die Anzeigedaten empfängt,
c) in der Anzeigevorrichtung (AV) die jeweiligen ersten Prüfsummen (CS) für die durch den ersten Prozessor (P1) zur Steuerung zu verwendenden Testanzeigedaten berechnet werden,
d) die ersten Prüfsummen (CS) mit den zu den betreffenden Testanzeigedaten gehörigen Testprüfsummen verglichen werden, und Übereinstimmungen zwischen den Prüfsummen (CS) und den Testprüfsummen festgestellt werden,
e) diejenige Farbwertabbildung als verwendete Farbwertabbildung festgelegt wird, für deren Testanzeigedaten alle Testprüfsummen mit den ersten Prüfsummen (CS) übereinstimmen.

5. Verfahren zum rechnergestützten Betreiben nach Anspruch 4, **dadurch gekennzeichnet, dass**, wenn keine Farbwertabbildung gemäß dem Schritt e von Anspruchs 4 festgelegt werden kann,
a) eine Vielzahl von festgelegten Testbildern beschreibende Testanzeigedaten ohne zugehörige verwendet oder aus der ersten Speichereinheit (SE1) ausgelesen werden,
b) Prüfsummen (CS) für die Testanzeigedaten berechnet werden,
c) die berechneten Prüfsummen (CS) als Testprüfsummen mit den zugehörigen Testanzeigedaten in der ersten Speichereinrichtung (SE1) abgelegt werden.

6. Verfahren zum rechnergestützten Betreiben nach Anspruch 5, **dadurch gekennzeichnet, dass**
a) vor Durchführung des Schrittes c von Anspruch 5 geprüft wird, ob die mit dem Schritt b von Anspruch 5 berechneten Prüfsummen (CS) allen Testprüfsummen einer der bereits gespeicherten Farbwertabbildungen entsprechen,
b) der Schritt c von Anspruch 5 nur durchgeführt wird, wenn die mit dem Schritt b von Anspruch 5 berechneten Prüfsummen (CS) nicht allen Testprüfsummen einer der gespeicherten Farbwerteabbildungen entsprechen.

7. Verfahren zum rechnergestützten Betreiben nach einem der Ansprüche 4 bis 6, **dadurch gekennzeichnet, dass**
a) für jede Farbwerteabbildung die Wahrscheinlichkeit ihrer jeweiligen Verwendung beschreibende Wahrscheinlichkeitsdaten abgespeichert werden,
b) die Testprüfsummen in einer Reihenfolge abhängig von einer durch Auswerten der Wahrscheinlichkeitsdaten ermittelten Wahrscheinlichkeit der Verwendung der zugehörigen Farbwerteabbildung gemäß Schritt d von Anspruch 4 mit den Prüfsummen (CS) verglichen werden, wobei die Prüfsummen (CS) umso früher verglichen werden, je höher die ermittelte Wahrscheinlichkeit ist.

8. Verfahren zum rechnergestützten Betreiben nach einem der Ansprüche 4 bis 7, **dadurch gekennzeichnet, dass** die Vielzahl von festgelegten Testbildern als einfarbige Testbilder ausgeführt sind und dass insbesondere die Vielzahl 256 ist.

9. Verfahren zum rechnergestützten Betreiben nach einem der Ansprüche 4 bis 8, **dadurch gekennzeichnet, dass** die Schritte a bis e von Anspruch 4 in vorgegebenen Zeitabständen wiederholt werden.

10. Verfahren zum rechnergestützten Betreiben nach einem der Ansprüche 4 bis 9, **dadurch gekennzeichnet, dass** die Schritte a bis e von Anspruch 4 immer dann durchgeführt werden, wenn durch den ersten Prozessor (P1) und/oder den zweiten Prozessor (P2) und/oder den dritten Prozessor (P3) eine Änderung der Anzeigeparameter, insbesondere der Bildschirmauflösung und/oder eine Drehung der Bildschirmanzeige für die Anzeigevorrichtung (AV), festgestellt wird.

11. Verfahren zum rechnergestützten Betreiben nach einem der Ansprüche, **dadurch gekennzeichnet, dass** die Berechnung der Prüfsummen (CS) mit einem CRC16-Algorithmus durchgeführt wird.

12. Verfahren zum rechnergestützten Betreiben nach einem der vorhergehenden Ansprüche, **dadurch gekennzeichnet, dass** der erste Prozessor (P1) bei der Durchführung des Schrittes g und h von Anspruch 1 TEST_CRC als Testmodus zum Berechnen der zweiten Prüfsummen (CS) verwendet wird.

13. Bahntechnische Anlage mit einem Bedienplatz (BP) und einer Steuerungseinrichtung
a) bei dem der Bedienplatz (BP) mit einer Anzeigevorrichtung (AV) zur sicheren optischen Anzeige ausgestattet ist, und einen ersten Prozessor (P1) aufweist, der die Anzeigevorrichtung (AV) steuert, und
b) bei dem die Steuerungseinrichtung einen Vergleicher (VGL) aufweist,
**dadurch gekennzeichnet,**
**dass** die Anzeigevorrichtung (AV) eingerichtet ist, die Verfahrensschritte a und g des Anspruchs 1 auszuführen, und der Vergleicher (VGL) eingerichtet ist, die Verfahrensschritte e und i des Anspruchs 1 auszuführen, wobei die bahntechnische Anlage eingerichtet ist, ein Verfahren gemäß einem der vorstehenden Ansprüche auszuführen.

14. Computerprogramm, umfassend Programmbefehle, die bei der Ausführung des Programms durch einen Computer diesen dazu veranlassen, die Schritte b und c gemäß Anspruch 1 und durch einen zweiten Computer (C2) die Schritte d und h gemäß Anspruch 1 des Verfahrens nach einem der Ansprüche 1 - 12 durchzuführen.

15. Computerlesbares Speichermedium, auf dem das Computerprogrammprodukt nach dem letzten voranstehenden Anspruch gespeichert ist.
